# EUROPÄISCHE PATENTSCHRIFT

(11) **EP 2 333 163 B1**
(45) Veröffentlichungstag und Bekanntmachung des Hinweises auf die Patenterteilung: **04.09.2013**
(21) Anmeldenummer: 09015367.7
(22) Anmeldetag: 11.12.2009
(51) Int. Cl.: E02B 17/00

(54) **Offshore-Bauwerk**
Offshore structure
Structure offshore

(43) Veröffentlichungstag der Anmeldung: 15.06.2011
(73) Patentinhaber: WeserWind GmbH, 27572 Bremerhaven (DE)
(72) Erfinder: Lüddecke, Falk, 06888 Mühlanger (DE); Kassen, Dirk, 49124 Georgsmarienhütte (DE); Surma, René, 27619 Schiffdorf (DE)
(74) Vertreter: Möller, Friedrich

(56) Entgegenhaltungen:
- EP-A2- 0 146 365
- US-A- 6 039 507

## Beschreibung

Die Erfindung betrifft ein Offshore-Bauwerk, wie zum Beispiel eine Offshore-Windenergieanlage, ein Offshore-Umspannwerk oder Ähnliches, gemäß dem Oberbegriff des Anspruchs 1.

Offshore-Bauwerke der hier angesprochenen Art werden üblicherweise abseits der Küste im offenen Meer installiert und betrieben. Die Gründungsstruktur eines Offshore-Bauwerks befindet sich zwar überwiegend unterhalb der Wasseroberfläche, wo sie fest mit dem Meeresboden verankert ist, ragt aber zum Tell nach oben aus dem Wasser heraus, wo ein Aufbau, wie ein Container oder ein Turm einer Windenergieanlage, befestigt Ist. Die hier angesprochenen Gründungsstrukturen, beispielsweise sogenannte Jacket-Strukturen, weisen dazu eine Anzahl Säulen auf, die sich vom Meeresboden bis über die Wasseroberfläche erstrecken. Üblicherweise sind drei bis sechs, zumeist vier dieser Säulen vorhanden, die durch Verstrebungen miteinander derart verbunden sind, dass sich die Gründungsstruktur nach oben hin verjüngt, also die Säulen unter einem kleinen Winkel konisch zusammenlaufen. Die Querschnittsform der Gründungsstruktur ist bei einer Jacket-Struktur mit vier Säulen üblicherwelse quadratisch.

Die US 6 039 507 betrifft ein Verfahren und eine Einrichtung zum Erstellen von Cluster-plattformen für Öl- und Gasleitungen Im Offshorebereich.

Aus der EP 0 146 365 A2 gehen eine Anordnung zur vertikalen Leitungsführung bei Förder- oder Bohrplattformen für den Offshoreberetch und entsprechende Verfahren zum Aufbau derselben hervor.

Am oberen Ende der Gründungsstruktur ist ein sogenanntes Übergangsstück als Bestandteil der Gründungsstruktur angeordnet. Das Übergangsstück dient zur Einleitung der vom Aufbau einwirkenden Kräfte in die Gründungsstruktur. Da ein stabiler Übergang vom typischerweise zentral angeordneten Aufbau auf mehrere einzelne Säulen der Gründungsstruktur geschaffen werden muss, weisen solche Übergangsstücke zumeist eine komplizierte Geometrie auf.

Eine übliche Ausführung eines Übergangsstücks weist die Form eines Konus auf, an den zur Verstärkung und besseren Krafteinleitung zusätzliche Rohrhalbschalen angeschweißt sind. Eine andere Variante sieht vor, dass ein Teil des Übergangsstücks als Rohr ausgeführt ist, an das wiederum in die Säulen der Gründungsstruktur übergehende Rohrenden angeschweißt sind. In einer weiteren Ausführung wird ein kreuzförmiges Übergangsstück mit einer horizontal aufgeschweißten ebenen Platte verwendet, auf die der Aufbau aufgesetzt wird. Den bekannten Übergangsstücken für Offshore-Bauwerke ist eine vergleichsweise komplizierte Herstellung bei gleichzeitig nicht optimaler Krafteinleitung in die Säulen der Gründungsstruktur gemein.

Der Erfindung liegt daher die Aufgabe zugrunde, ein Offshore-Bauwerk mit einer mehrere Säulen aufweisenden Gründungsstruktur und einem Übergangsstück zur Verbindung mit einem Aufbau zu schaffen mit den Merkmalen des Oberbegriffs des Anspruchs 1. Demnach werden die Säulen der Gründungsstruktur mit dem Übergangsstück der Gründungsstruktur durch Platten verbunden. Die Platten sind derart angeordnet, dass sie in nahezu parallel zu einer Längsmittelachse der Gründungsstruktur und/oder zu einer Längsmittelachse des Übergangsstücks verlaufenden Ebenen angeordnet sind. Das Übergangsstück soll dabei aber einerseits leicht herstellbar sein und andererseits eine verbesserte Krafteinleitung vom Aufbau in die Säulen der Gründungsstruktur sicherstellen.

Ein Offshore-Bauwerk zur Lösung dieser Aufgabe weist die Merkmale des Anspruchs 1 auf. Demnach weist das Übergangsstück eine Grundform auf, die zylinderförmig ist, also der Form eines Zylinders entspricht.

Die Platten sind einerseits an den Säulen der Gründungsstruktur befestigt und andererseits an dem Übergangsstück der Gründungsstruktur. Die Verbindung erfolgt üblicherweise durch Verschweißen. Während das Verbinden der Platten mit dem Übergangsstück vorzugsweise bereits bei der Herstellung erfolgt, werden die Platten mit den Säulen der Gründungsstruktur üblicherweise erst am Aufstellungsort verbunden. Alternativ kann die Herstelrung der Verbindung zwischen den Platten und dem Übergangsstück vorzugsweise auch erst bei der Installation des Offshore-Bauwerks vorgenommen werden.

Die Platten weisen vorzugsweise eine zumindest im Wesentlichen ebene oder flache Form auf. Sie können insbesondere auch als stabile Bleche ausgeführt sein. Solche ebenen Platten sind sehr einfach herzustellen, da sie lediglich aus größeren Plattenrohlingen ohne wesentliche weitere Nachbearbeitung herausgeschnitten werden können. Insbesondere ist keine dreidimensionale Verformung der Platten, wie zur Herstellung von Rohren oder Schalen notwendig.

Die Längsmittelachse der Gründungsstruktur und die Längsmittelachse des Übergangsstücks sind vorzugsweise parallel zueinander ausgerichtet, insbesondere sogar identisch. Dies hat den Vorteil, dass die stärksten Kräfte des oben auf dem Übergangsstück aufgesetzten Aufbaus in der Ebene der zur Verbindung von Gründungsstruktur und Übergangsstück verwendeten Platten bevorzugt senkrecht vom Übergangsstück in die Gründungsstruktur eingeleitet wird. Für derart in der Plattenebene einwirkende Kräfte sind die angesprochenen Platten sehr stabil, so dass durch die beschriebene Bauart eine hohe Belastbarkeit bei gleichzeitig geringem Materialeinsatz ermöglicht wird.

Vorzugsweise ist jede Säule, insbesondere mit einem Endbereich derselben, mit wenigstens einer der Platten verbunden. Weiter bevorzugt ist jede der Säulen mit mehreren, insbesondere zwei Platten verbunden, um damit die Belastbarkeit nochmals zu erhöhen. Die mit der Säule verbundene Platte ist insbesondere in eine vorzugsweise schlitzförmige Aussparung der Säule eingesetzt. Vorzugsweise ist die Aussparung der Säule formschlüssig zu der Platte ausgebildet, wobei die Aussparung insbesondere in den Endbereich der Säule hineingeschnitten bzw. eingelassen ist. Bei einer bevorzugten rohrförmigen Ausbildung der Säulen sind zur Aufnahme derselben Platte insbesondere miteinander korrespondierende, vorzugsweise identisch ausgebildete Aussparungen in im Wesentlichen gegenüberliegende Wandungen der Säule eingelassen. Damit wird erreicht, dass die Platten mit dem Übergangsstück leicht eingesetzt werden können, eine haltbare Verbindung durch Verschweißen hergestellt werden kann und eine optimale Krafteinleitung von der Platte in die Säule ermöglicht wird. Eine sichere Auflage der Platten wird durch einen seitlichen und oberen Überstand erreicht. Es ist aber auch ein bündiges Abschließen mit der äußeren Wandung der Säule oder sogar ein Zurückspringen gegenüber derselben möglich. Die Aussparungen der Säule zur Aufnahme der Platten sind vorzugsweise symmetrisch zur Längsmittelachse der Säule angeordnet. Somit wird eine gleichmäßige Lastverteilung auf den Querschnitt der Säule erreicht. Bei einer Platte je Säule ist diese bevorzugt zentrisch angeordnet, bei zwei und mehr Platten je Säule sind diese vorzugsweise mehr oder weniger gleichmäßig über den Querschnitt der Säule verteilt. Die Platte liegt bevorzugt zumindest mit dem Großteil ihres Umfangs an der Säule in der Aussparung an.

Insbesondere sind mehrere Platten vorzugsweise mit derselben Säule bzw. denselben Säulen verbunden. Dadurch wird eine Vervielfachung der Traglast und auch eine seitliche Stabilisierung der Platten erreicht. Vorzugsweise sind mehrere, insbesondere jeweils zwei der Platten zumindest im Wesentlichen parallel zueinander angeordnet. Eine solche Anordnung ergibt eine gleichmäßig verteilte Krafteinleitung.

Wenigstens zwei der Platten sind zueinander winklig angeordnet, vorzugsweise zumindest nahezu rechtwinklig. Insbesondere schneiden sich die Platten zumindest in einer gedachten Schnittachse, wobei die Schnittachse bevorzugt parallel zur Längsmittelachse der Gründungsstruktur und/oder des Übergangsstücks in der Nähe dieser Längsmittelachse liegt.

Besonders bevorzugt ist das Übergangsstück als Hohlzylinder mit einer vorzugsweise vergleichsweise dünnen Wandung ausgebildet, wobei die äußere zylinderförmige Wandung einen Hohlraum umgibt. Eine solche Ausbildung trägt zu einer einfach herstellbaren und dennoch stabilen Bauweise des Übergangsstücks bei und bietet gleichzeitig im Inneren des Übergangsstücks vorzugsweise Platz, beispielsweise als nutzbarer Innenraum zur Begehung, zur Anordnung von Anlagenteilen und Ähnlichem.

Besonders bevorzugt sind die Platten außen an der Wandung des Übergangsstücks seitlich abstehend angeordnet. Besonders bevorzugt weisen die Platten eine ebene und/oder gerade Seitenfläche bzw. Seitenkante auf, die einfach herzustellen ist und mit einer geraden bzw. ebenen Fläche des Übergangsstücks verbindbar ist. Die Platten können damit auf einfache Weise an eine zumindest abschnittsweise ebene, vorzugsweise zylinderförmige Außenwand des Übergangsstücks angepasst werden. Ein zylinderförmiges Übergangsstück bildet in Richtung der Längsmittelachse eine ebene Fläche, die sich gut zum Verbinden mit einer geraden Kante der Platte elgnet, insbesondere durch Verschweißen.

Zumindest eine endseitige Querschnittsfläche des Übergangsstücks korrespondiert im Wesentlichen mit einer entsprechenden endseitigen Querschnittsfläche des Aufbaus, insbesondere eines Turms des Aufbaus. Dabei verläuft die zentrale Symmetrieachse des Übergangsstücks, dessen Längsmittelachse, vorzugsweise zumindest im Wesentlichen parallel zur Längsmittelachse der Gründungsstruktur. Die zentrale Symmetrieachse des Übergangsstücks verläuft bei einem Übergangsstück in zylinderform entlang der Längsmittelachse dieses Zylinders. Folglich ergibt sich vorzugsweise im Wesentlichen eine gemeinsame Längsmittelachse der Gründungsstruktur, des Übergangsstücks und des Aufbaus, insbesondere des Turms des Aufbaus. Durch die korrespondierende Ausbildung des Übergangsstücks mit einem zum Verbinden geeigneter Endbereich des Aufbaus wird ein einfacher Zusammenbau bei gleichzeitig guter Krafteinleitung vom Aufbau in die Gründungsstruktur gewährleistet.

Insbesondere weist das Übergangsstück einen Flansch auf, der besonders bevorzugt zum lösbaren Verbinden mit einem korrespondierenden Gegenstück des Aufbaus, insbesondere einem Turm des Aufbaus dient. Besonders bevorzugt ist der Flansch dabei als Schraubflansch mit insbesondere einer Vielzahl von vorzugsweise gleichmäßig verteilten Öffnungen, bevorzugt Schraubenöffnungen ausgebildet. Der Flansch kann auch durch andere geeignete Befestigungsmittel als Schrauben mit dem Aufbau verbindbar sein. Alternativ kann auch eine feste Verbindung beispielsweise durch Schweißen in Betracht kommen. Mit Hilfe des Flansches kann der Aufbau auf einfache Weise am Aufstellungsort nach Errichtung der Gründungsstruktur an derselben befestigt werden.

Besonders bevorzugt dienen mehrere der Platten und/oder die Wandung des Übergangsstücks als Begrenzung eines davon umschlossenen Raums, vorzugsweise eines Innenraums des Übergangsstücks. Es können auch zusätzliche Bleche, Platten, Gitter oder ähnliches zur Begrenzung vorhanden sein. Somit wird ein Raum vorzugsweise innerhalb des Übergangsstücks geschaffen, der beispielsweise zum Begehen oder zum Aufstellen technischer Einheiten nutzbar ist.

Eine Wandung, vorzugsweise eine Seitenfläche des Übergangsstücks, weist besonders bevorzugt wenigstens eine Öffnung, insbesondere als Zugangsöffnung auf. Vorzugsweise ist die Öffnung ausreichend groß ausgebildet, damit sie beispielsweise von einem Arbeiter begehbar ist. Besonders bevorzugt ist die Öffnung durch eine ebenfalls begehbare Tür verschließbar ausgebildet. Somit wird ein zentraler Zugang zum Übergangsstück, insbesondere zu dessen Innenraum und gegebenenfalls auch zum Aufbau bzw. Turm des Offshore-Bauwerks vorgesehen. Insbesondere ist eine zusätzliche Öffnung beispielsweise im Turm einer aufgesetzten Windenergieanlage nicht mehr zwingend notwendig, da dieser bereits aus dem Inneren des Übergangsstücks heraus betreten werden kann.

Besonders bevorzugt ist wenigstens eine Verstärkungsplatte und/oder Versteifungsplatte vorgesehen, die vorzugsweise winklig, insbesondere zumindest nahezu rechtwinklig, mit wenigstens einer der Platten, vorzugsweise mit zwei der Platten, verbunden ist. Insbesondere ist die wenigstens eine Versteifungsplatte in einem Endbereich der Platte angeordnet und dort mit dieser verbunden. Mit Hilfe der wenigstens einen Versteifungsplatte wird die Stabilität der Platten und damit des Übergangsstücks und des gesamten Offshore-Bauwerks erhöht. Die wenigstens eine Versteifungsplatte ist vorzugsweise im Wesentlichen senkrecht zur Längsmittelachse der Gründungsstruktur angeordnet. Somit sind die Versteifungsplatten vorzugsweise in horizontalen Ebenen bei einer senkrechten Aufstellung der Gründungsstruktur angeordnet, da die Platten bevorzugt im Wesentlichen parallel zur Längsmittelachse der Gründungsstruktur und damit bei senkrechter Aufstellung der Gründungsstruktur im Wesentlichen in vertikalen bzw. senkrechten Ebenen angeordnet sind.

Im Folgenden wird ein bevorzugtes Ausführungsbeispiel der Erfindung anhand der Zeichnung näher erläutert. In der Zeichnung zeigen:
- Fig. 1: ein Offshore-Bauwerk mit einer Gründungsstruktur, einem Übergangsstück, einer Plattform und einem darauf befestigten Turm,
- Fig. 2: eine Gründungsstruktur mit einem Übergangsstück und einer Plattform ohne installierten Aufbau, und
- Fig.3: eine Detailansicht eines mit der Gründungsstruktur verbundenen Übergangsstücks.

Die Figuren der Zeichnung zeigen ein Ausführungsbeispiel eines Offshore-Bauwerks, wie beispielsweise einer Offshore-Windenergieanlage. Das Offshore-Bauwerk weist eine Gründungsstruktur 12 auf, die üblicherweise fest am Meeresboden verankert wird. Dazu dienen üblicherweise hier nicht dargestellte Gründungspfähle, die dazu in ebenfalls nicht gezeigte Pfahlhülsen an einem unteren Endbereich der Gründungsstruktur 10 eingesteckt werden. Am oberen Endbereich weist die Gründungsstruktur 10 ein Übergangsstück 12 auf, das dort mit der Gründungsstruktur 10 fest verbunden ist. Ein Turm 14 einer hier nicht dargestellten Windenergieanlage ist oben auf das Übergangsstück 12 aufgesetzt und mit diesem verbunden. Im gezeigten Ausführungsbeispiel ist außerdem noch eine Plattform 16 an dem Übergangsstück 12 derart angeordnet, dass der Turm 14 rundherum von allen Seiten von dieser Plattform 16 aus erreichbar ist.

Die Gründungsstruktur 10 ist als gitterartige Tragstruktur ausgebildet. Sie wird auch als "Jacket-Struktur" bezeichnet. Diese weist hier vier Säulen 18 auf, die an den vier äußeren Ecken der Gründungsstruktur 10 eine quadratische Grundfläche bilden. Die Säulen 18 laufen vom unteren Endbereich der Gründungsstruktur 10 zu deren oberen Endbereich, an dem das Übergangsstück 12 angeordnet ist, konisch zusammen, sodass sich die Gründungsstruktur 10 nach oben hin verjüngt, also der Querschnitt abnimmt. Jeweils zwei benachbarte Säulen 18 sind durch winklig zu den Säulen 18 verlaufende Verstrebungen 20 miteinander verbunden. Zur Stabilisierung kreuzen sich die Verstrebungen 20 in einem nahezu rechten Winkel im Bereich zwischen zwei Säulen 18.

Die Verbindung des Übergangsstücks 12 mit der Gründungsstruktur 10 ist besonders gut in der Darstellung der Fig. 3 zu erkennen. Das Übergangsstück 12 weist eine im Verhältnis zu seinen Abmessungen vergleichsweise dünne, ringförmige bzw. zylinderförmige Wandung 22 auf, die innerhalb der oberen Endbereiche 24 der Säulen 18 verläuft. Zwischen dem Übergangsstück 12 und den Endbereichen 24 der Säulen 18 sind Platten 26 angeordnet, die sowohl mit dem jeweiligen Endbereich 24 der Säule 18 als auch mit der Wandung 22 des Übergangsstücks 12 verschweißt sind. Mit jeder Säule 18 sind im vorliegenden Fall zwei Platten 26 verbunden. Die beiden Platten 26 sind dazu im Wesentlichen parallel zueinander ausgerichtet. Bei der üblichen senkrechten Aufstellungsart der Gründungsstruktur 10 ist die Ausrichtung der Platten 26 damit im Wesentlichen vertikal. An der Wandung 22 des Übergangsstücks 12 sind die Platten 26 im Wesentlichen senkrecht zu der Wandung 22 nach außen abstehend befestigt.

Die rohrförmige Säule 18 weist eine Wandung 22 auf. In den Endbereichen 24 der Säulen 18 sind je zwei parallele, schlitzförmige Aussparungen 28 in die Wandungen 22 eingelassen. Die somit insgesamt vier Aussparungen 28 je Säule 18 dienen zur Aufnahme zweier paralleler Platten 26, wobei je zwei hintereinander in gegenüberliegenden Wandungen der Säule 18 angeordnete Aussparungen 28 ein Paar zur Aufnahme einer einzigen Platte 26 bilden und dazu in Ausrichtung und Abmessungen im Wesentlichen identisch sind. Um eine gute Haltbarkeit und Krafteinleitung zu erzielen, ist jede Aussparung 28 zur formschlüssigen Aufnahme jeweils einer Platte 26 ausgebildet. Um eine sichere Auflage zu gewährleisten, ragen die Platten 26 im vorliegenden Fall seitlich und nach oben aus den Aussparungen 28 hervor. Hier ist aber auch ein bündiges Abschließen mit der äußeren Wandung der Säule 18 oder auch ein Zurückspringen gegenüber derselben möglich.

Die Aussparungen 28 sind derart angeordnet, dass sie die Säule 18 im Querschnitt in drei im Wesentlichen gleich breite Abschnitte unterteilen. Auch hier ist eine abweichende Verteilung im Bedarfsfall ohne Weiteres denkbar. Die Platten 26 sind jeweils in der Aussparung 28 durch Verschweißen fest mit der Säule 18 verbunden. Durch die langen umlaufenden Schweißnähte ist eine große Haltbarkeit gewährleistet.

Zur weiteren Verstärkung und Stabilisierung der Platten 26 können zusätzliche, hier nicht dargestellte Versteifungsplatten vorgesehen sein, die vorzugsweise senkrecht zu den Platten 26 ausgerichtet und fest mit den Platten verbunden sind. Insbesondere sind diese Versteifungsplatten senkrecht zur Längsmittelachse 52 der Gründungsstruktur, also im Wesentlichen horizontal ausgerichtet.

Zur Verbindung mit einem Aufbau, im vorliegenden Fall mit dem Turm 14 einer Windenergieanlage, weist das Übergangsstück 12 einen Flansch 30 auf. Dieser Flansch 30 ist ringförmig ausgebildet, entsprechend der ebenfalls ringförmigen bzw. zylinderförmigen Grundform der Wandung 22 des Übergangsstücks 12. Gleichzeitig korrespondiert der Flansch 30 mit einem entsprechenden, in der Zeichnung nicht sichtbaren Flansch am unteren Ende des darauf aufgesetzten Turms 14. Zum Herstellen der Verbindung zwischen dem Übergangsstück 12 und dem Turm 14 ist der Flansch 30 als Schraubflansch ausgebildet. Dazu ist eine Vielzahl von Schraubenöffnungen 32 in den Flansch 30 eingelassen, die mit entsprechenden Schraubenöffnungen des Flansches des Turms 14 korrespondieren und durch die beispielsweise eine Verschraubung erfolgen kann.

In die Wandung 22 des Übergangsstücks 12 ist eine Öffnung 34 eingelassen, durch die der Innenraum 36 des Übergangsstücks 12 beispielsweise von Wartungspersonal betreten werden kann. Die Öffnung 34 kann zusätzlich durch eine Tür 38 verschlossen werden. Im Innenraum 36 des Übergangsstücks 12 kann zum Beispiel eine hier nicht dargestellte technische Einrichtung angeordnet werden. Die Öffnung 34 dient somit als Zugang zum Innenraum 36, aber gegebenenfalls auch als zentraler Zugang beispielsweise zu dem Turm 14.

Zur Stabilisierung des Übergangsstücks 12 sind im Innenraum 36 des Übergangsstücks 12 weitere Platten 40 angeordnet, die im Wesentlichen die in Verlängerung der außen am Übergangsstück 12 gegenüberliegend angeordneten Platten 26 im Innern des Übergangsstücks 12 miteinander verbinden. Die Platten 40 kreuzen sich nahezu in der Mitte des Übergangsstücks 12, wobei ein leichter Versatz durch die jeweils parallel beabstandeten Platten 40 zu berücksichtigen ist. Alternativ zu an der Innenseite der Wandung 22 des Übergangsstücks 12 zusätzlich angeschweißten Platten 40 können auch einstückige, durchgehende Platten 26, 40 verwendet werden, die die jeweilige Wandung 22 beidseitig durchtreten, sodass zwei gegenüberliegende Säulen 18 durch jeweils zwei durchgehende, parallele Platten 26 miteinander verbunden sind. Im Kreuzungsbereich im Innenraum 36 des Übergangsstücks 12 schneiden sich die Platten allerdings mit den senkrecht dazu angeordneten, das jeweils andere Säulenpaar verbindenden Platten 26. Folglich sind hier die Platten 26 miteinander zu verschweißen bzw. übereinander anzuordnen. Die Platten 26, 40 sind sämtlich im Wesentlichen parallel zu der gemeinsamen Längsmittelachse 52 der Gründungsstruktur 10, des Übergangsstücks 12 und des Turmes 14 angeordnet.

Der Flansch 30 ist im vorliegenden Fall als flacher Ring auf die Wandung 22 des Übergangsstücks 12 aufgesetzt und mit dieser verschweißt, so dass letzteres zusätzlich verstärkt wird. Um eine leichte Montage des Turmes 14 bzw. eines anderen Aufbaus auf dem Flansch 30 des Übergangsstücks 12 zu ermöglichen, ist die Plattform 16 in etwa auf Höhe des Flansches 30 bzw. etwas unterhalb desselben angeordnet, wie dies gut in Fig. 2 erkennbar ist.

Im gezeigten Ausführungsbeispiel weist der Turm 14 als Zugangsöffnung zum Turm 14 ebenfalls eine Öffnung 42 mit einer Tür 44 auf, die von der Plattform 16 aus erreichbar ist. Aus Sicherheitsgründen ist außerdem am Rand der Plattform 16 eine Umzäunung 46 vorgesehen. Als Zugang zu der Plattform 16 sind zwei Leitern 48 an der Gründungsstruktur 10 angeordnet. Die Leitern enden im oberen Bereich in der Plattform 16 und am unteren Ende an Ladungsstegen 50, die als Zugang für die Leitern 48 dienen und in etwa auf Höhe des Meeresspiegels angeordnet sind. Ein zusätzlicher Ausstieg der Leiter 48 kann auf Höhe der Öffnung 34 im Übergangsstück 12 angeordnet sein, um direkt in das Innere desselben, den Innenraum 36, zu gelangen. Um eine Begehbarkeit des Innenraums 36 zu ermöglichen, werden beispielsweise hier nicht gezeigte horizontal verlaufende Bleche, Platten, Gitter, Roste oder auch Leiterkonstruktionen vorgesehen.

Als Material zur Herstellung der Bestandteile des Offshore-Bauwerks werden üblicherweise metallische Werkstoffe, insbesondere Stähle verwendet. Bevorzugtes Fügeverfahren zum Verbinden der Bestandteile ist Schweißen, aber auch andere Verfahren kommen in Betracht, sofern die Festigkeit und Stabilität gewährleistet ist.

### Bezugszeichenliste:

- 10: Gründungsstruktur
- 12: Übergangsstück
- 14: Turm
- 16: Plattform
- 18: Säule
- 20: Verstrebung
- 22: Wandung
- 24: Endbereich
- 26: Platte
- 28: Aussparung
- 30: Flansch
- 32: Schraubenöffnung
- 34: Öffnung
- 36: Innenraum
- 38: Tür
- 40: Platte
- 42: Öffnung
- 44: Tür
- 46: Umzäunung
- 48: Leiter
- 50: Landungssteg
- 52: Längsmittelachse

## Patentansprüche

1. Offshore-Bauwerk, insbesondere Offshore-Windenergieanlage, Offshore-Umspannwerk oder dergleichen, mit einer mehrere Säulen (18) aufweisenden Gründungsstruktur (10) und mit einem Übergangsstück (12) am oberen Ende der Gründungsstruktur (10) zur Verbindung der Säulen (18) mit einem Aufbau, wie insbesondere einem Anlagenteil einer Windenergieanlage, einem Turm (14), einem Umspannwerk oder dergleichen, wobei die Säulen (18) der Gründungsstruktur (10) mit ihren Endbereichen mit dem Übergangsstück (12) durch Platten (26) verbunden sind, wobei die Platten (26) zumindest in nahezu parallel zu einer Längsmittelachse (52) der Gründungsstruktur (10) und/oder zu einer Längsmittelachse des Übergangsstücks (12) verlaufenden Ebenen angeordnet sind, **dadurch gekennzeichnet, dass** das Übergangsstück (12) eine zylinderförmige Grundform aufweist.

2. Offshore-Bauwerk nach Anspruch 1, **dadurch gekennzeichnet, dass** die Platten (26) eine zumindest im Wesentlichen ebene oder flache Form aufweisen.

3. Offshore-Bauwerk nach Anspruch 1 oder 2, **dadurch gekennzeichnet, dass** die Längsmittelachsen der Gründungsstruktur (10) und des Übergangsstücks (12) identisch sind.

4. Offshore-Bauwerk nach einem der vorhergehenden Ansprüche, **dadurch gekennzeichnet, dass** die Säulen (18) mit einem Endbereich (24) mit wenigstens einer, bevorzugt mit zwei Platten (26) verbunden sind.

5. Öffshore-Bauwerk nach einem der vorhergehenden Ansprüche, **dadurch gekennzeichnet, dass** die jeweilige Platte (26) in wenigstens eine bevorzugt schlitzförmige Aussparung (28) der Säule (18) eingesetzt ist.

6. Offshore-Bauwerk nach Anspruch 5, **dadurch gekennzeichnet, dass** bei einer rohrförmigen Ausbildung der Säule (18) zur Aufnahme einer einzigen Platte (26) miteinander korrespondierende Aussparungen in gegenüberliegenden Seitenflächen der Säule (18) angeordnet sind, und/oder dass mehrere Aussparungen (28) für verschiedene Platten (26) in einer Säule (18) symmetrisch zur Längsmittelachse der Säule (18) angeordnet sind.

7. Offshore-Bauwerk nach Anspruch 5 oder 6, **dadurch gekennzeichnet, dass** die Aussparung (28) zumindest im Wesentlichen formschlüssig zu der Platte (26) ist, und/oder dass die Aussparung (28) vorzugsweise zumindest nahezu am gesamten Umfang der Platte (26) anliegt.

8. Offshore-Bauwerk nach einem der vorhergehenden Ansprüche, **dadurch gekennzeichnet, dass** mehrere Platten (26) mit derselben Säule (18) verbunden sind, wobei mehrere der Platten (26) zumindest im Wesentlichen parallel zueinander angeordnet sind.

9. Offshore-Bauwerk nach einem der vorhergehenden Ansprüche, **dadurch gekennzeichnet, dass** wenigstens zwei der Platten (26) winklig, vorzugsweise zumindest nahezu rechtwinklig zueinander angeordnet sind.

10. Offshore-Bauwerk nach Anspruch 9, **dadurch gekennzeichnet, dass** sich die Platten (26) zumindest in einer gedachten Schnittachse schneiden, wobei die Schnittachse besonders bevorzugt parallel zu der und/oder in der Nähe der Längsmittelachse (52) der Gründungsstruktur (10) angeordnet ist.

11. Offshore-Bauwerk nach einem der vorhergehenden Ansprüche, **dadurch gekennzeichnet, dass** am Übergangsstück (12) seitlich abstehend die Platten (26) angeordnet sind, wobei die Platten (26) vorzugsweise eine ebene Seitenkante oder Seitenfläche zur Verbindung mit dem Übergangsstück (12) aufweisen.

12. Offshore-Bauwerk nach einem der vorhergehenden Ansprüche, **dadurch gekennzeichnet, dass** die Platten (26) paarweise parallel und zu beiden Seiten der Längsmittelachse des Übergangsstücks (12) verlaufend angeordnet sind, wobei sie mindestens eine Verschneidungskante mit dem Übergangsstück (12) zur Verbindung aufweisen.

13. Offshore-Bauwerk nach einem der vorhergehenden Ansprüche, **dadurch gekennzeichnet, dass** das Übergangsstück (12) einen Flansch (30) zum lösbaren Verbinden mit einem zentral angeordneten Aufbau aufweist.

14. Offshore-Bauwerk nach einem der vorhergehenden Ansprüche, **dadurch gekennzeichnet, dass** mehrere Platten (26) und/oder die Wandung (22) des Übergangsstückes (12) als Begrenzung wenigstens eines davon umschlossenen Innenraums (36) dienen, der zur Begehung und/oder zur Aufstellung technischer Einrichtungen geeignet ist.

15. Offshore-Bauwerk nach einem der vorhergehenden Ansprüche, **dadurch gekennzeichnet, dass** eine Wandung (22) des Übergangsstücks (12) wenigstens eine Öffnung (34) vorzugsweise als Zugangsöffnung aufweist.

16. Offshore-Bauwerk nach einem der vorhergehenden Ansprüche, **dadurch gekennzeichnet, dass** wenigstens eine Versteifungsplatte vorgesehen ist, die winklig mit wenigstens einer der Platten (26), vorzugsweise mit zwei der Platten (26) verbunden ist, wobei die wenigstens eine Versteifungsplatte insbesondere in einem Endbereich der Platte (26) angeordnet ist und wobei die wenigstens eine Versteifungsplatte vorzugsweise senkrecht zur Längsmittelachse (52) der Gründungsstruktur (10) angeordnet ist.

## Claims

1. Offshore construction, in particular offshore wind energy installation, offshore substation or the like, with a foundation structure (10) having a plurality of columns (18) and with a transition piece (12) at the upper end of the foundation structure (10) for connecting the columns (18) to a superstructure, such as, in particular an installation part of a wind energy installation, a tower (14), a substation or the like, wherein the columns (18) of the foundation structure (10) are connected with their end regions to the transition piece (12) by means of plates (26), wherein the plates (26) are arranged at least in planes extending virtually parallel to a longitudinal centre axis (52) of the foundation structure (10) and/or to a longitudinal centre axis of the transition piece (12), **characterized in that** the transition piece (12) has a cylindrical basic shape.

2. Offshore construction according to Claim 1, **characterized in that** the plates (26) have an at least substantially planar or flat shape.

3. Offshore construction according to Claim 1 or 2, **characterized in that** the longitudinal centre axes of the foundation structure (10) and of the transition piece (12) are identical.

4. Offshore construction according to one of the preceding claims, **characterized in that** the columns (18) are connected with an end region (24) to at least one, preferably to two, plates (26).

5. Offshore construction according to one of the preceding claims, **characterized in that** the respective plate (26) is inserted into at least one preferably slot-shaped cutout (28) of the column (18).

6. Offshore construction according to Claim 5, **characterized in that**, with a tubular design of the column (18), cutouts which correspond to one another are arranged in opposite side faces of the column (18) in order to accommodate a single plate (26), and/or **in that** a plurality of cutouts (28) for different plates (26) are arranged in a column (18) symmetrically to the longitudinal centre axis of the column (18).

7. Offshore construction according to Claim 5 or 6, **characterized in that** the cutout (28) is at least substantially form-fitting with respect to the plate (26), and/or **in that** the cutout (28) preferably bears at least virtually on the entire periphery of the plate (26).

8. Offshore construction according to one of the preceding claims, **characterized in that** a plurality of plates (26) are connected to the same column (18), wherein a plurality of the plates (26) are arranged at least substantially parallel to one another.

9. Offshore construction according to one of the preceding claims, **characterized in that** at least two of the plates (26) are arranged at an angle, preferably at least virtually at a right angle, to one another.

10. Offshore construction according to Claim 9, **characterized in that** the plates (26) intersect at least in an imaginary section axis, wherein the section axis is particularly preferably arranged parallel to and/or in the vicinity of the longitudinal centre axis (52) of the foundation structure (10).

11. Offshore construction according to one of the preceding claims, **characterized in that** the plates (26) are arranged in a laterally projecting manner on the transition piece (12), wherein the plates (26) preferably have a planar side edge or side face for connecting to the transition piece (12).

12. Offshore construction according to one of the preceding claims, **characterized in that** the plates (26) are arranged parallel in pairs and extending on both sides of the longitudinal centre axis of the transition piece (12), wherein they have at least one intersection edge with the transition piece (12) for connection.

13. Offshore construction according to one of the preceding claims, **characterized in that** the transition piece (12) has a flange (30) for releasable connection with a centrally arranged superstructure.

14. Offshore construction according to one of the preceding claims, **characterized in that** a plurality of plates (26) and/or the wall (22) of the transition piece (12) serve as a boundary of at least one interior space (36) which is enclosed thereby and which is suitable for accessing and/or for setting up technical equipment.

15. Offshore construction according to one of the preceding claims, **characterized in that** a wall (22) of the transition piece (12) has at least one opening (34), preferably as an access opening.

16. Offshore construction according to one of the preceding claims, **characterized in that** there is provided at least one reinforcing plate which is connected at an angle to at least one of the plates (26), preferably to two of the plates (26), wherein the at least one reinforcing plate is arranged in particular in an end region of the plate (26) and wherein the at least one reinforcing plate is arranged preferably perpendicularly to the longitudinal centre axis (52) of the foundation structure (10).

## Revendications

1. Structure offshore, en particulier éolienne offshore, sous-station de transformation offshore ou similaire, comportant une structure de fondation (10) comprenant plusieurs montants (18) et comprenant une pièce de transition (12) à l'extrémité supérieure de la structure de fondation (10) en vue de la liaison des montants (18) à une construction, comme en particulier une partie d'installation d'un éolienne, une tour (14), une sous-station de transformation ou similaire, les montants (18) de la structure de fondation (10) étant reliés par leurs régions d'extrémité à la pièce de transition (12) au moyen de plaques (26), les plaques (26) étant disposées au moins dans des plans s'étendant presque parallèlement à un axe médian longitudinal (52) de la structure de fondation (10) et/ou à un axe médian longitudinal de la pièce de transition (12), **caractérisée en ce que** la pièce de transition (12) présente une forme de base cylindrique.

2. Structure offshore selon la revendication 1, **caractérisée en ce que** les plaques (26) présentent une forme au moins essentiellement plane ou plate.

3. Structure offshore selon la revendication 1 ou 2, **caractérisée en ce que** les axes médians longitudinaux de la structure de fondation (10) et de la pièce de transition (12) sont identiques.

4. Structure offshore selon l'une quelconque des revendications précédentes, **caractérisée en ce que** les montants (18) sont reliés, par une région d'extrémité (24), à au moins une plaque, de préférence à deux plaques (26).

5. Structure offshore selon l'une quelconque des revendications précédentes, **caractérisée en ce que** la plaque respective (26) est insérée dans au moins un évidement (28) de préférence en forme de fente du montant (18).

6. Structure offshore selon la revendication 5, **caractérisée en ce qu'**en cas de configuration tubulaire du montant (18), des évidements correspondant l'un à l'autre sont disposés dans des surfaces latérales se faisant face du montant (18) pour la réception d'une plaque unique (26), et/ou **en ce que** plusieurs évidements (28) pour différentes plaques (26) sont disposés dans un montant (18) de manière symétrique par rapport à l'axe médian longitudinal du montant (18).

7. Structure offshore selon la revendication 5 ou 6, **caractérisée en ce que** l'évidement (28) est au moins essentiellement en coopération de formes avec la plaque (26), et/ou **en ce que** l'évidement (28) s'applique de préférence au moins presque contre toute la périphérie de la plaque (26).

8. Structure offshore selon l'une quelconque des revendications précédentes, **caractérisée en ce que** plusieurs plaques (26) sont reliées au même montant (18), plusieurs parmi les plaques (26) étant disposées au moins essentiellement parallèlement les unes aux autres.

9. Structure offshore selon l'une quelconque des revendications précédentes, **caractérisée en ce qu'**au moins deux des plaques (26) sont disposées de manière à former un angle les unes par rapport aux autres, de préférence de manière au moins presque perpendiculaire les unes par rapport aux autres.

10. Structure offshore selon la revendication 9, **caractérisée en ce que** les plaques (26) se croisent au moins en un axe d'intersection imaginaire, l'axe d'intersection étant disposé de manière particulièrement préférée parallèlement à l'axe médian longitudinal (52) de la structure de fondation (10) et/ou près de celui-ci.

11. Structure offshore selon l'une quelconque des revendications précédentes, **caractérisée en ce que** les plaques (26) sont disposées sur la pièce de transition (12) de manière saillante latéralement, les plaques (26) comprenant de préférence un bord latéral ou une surface latérale plan(e) en vue de la liaison à la pièce de transition (12).

12. Structure offshore selon l'une quelconque des revendications précédentes, **caractérisée en ce que** les plaques (26) sont disposées parallèlement par paires et de manière à s'étendre des deux côtés de l'axe médian longitudinal de la pièce de transition (12), les plaques présentant au moins un bord d'intersection avec la pièce de transition (12) en vue de la liaison.

13. Structure offshore selon l'une quelconque des revendications précédentes, **caractérisée en ce que** la pièce de transition (12) comprend une bride (30) en vue d'une liaison libérable à une construction disposée de manière centrale.

14. Structure offshore selon l'une quelconque des revendications précédentes, **caractérisée en ce que** plusieurs plaques (26) et/ou la paroi (22) de la pièce de transition (12) servent de délimitation d'au moins un espace intérieur (36) entouré par celles-ci, lequel espace intérieur est approprié pour l'inspection et/ou l'installation de dispositifs techniques.

15. Structure offshore selon l'une quelconque des revendications précédentes, **caractérisée en ce qu'**une paroi (22) de la pièce de transition (12) comprend au moins une ouverture (34), de préférence sous forme d'ouverture d'accès.

16. Structure offshore selon l'une quelconque des revendications précédentes, **caractérisée en ce qu'**au moins une plaque de raidissement est prévue, laquelle est reliée à au moins l'une des plaques (26), de préférence à deux des plaques (26), de manière à former un angle avec celles-ci, l'au moins une plaque de raidissement étant disposée en particulier dans une région d'extrémité de la plaque (26) et l'au moins une plaque de raidissement étant disposée de préférence perpendiculairement à l'axe médian longitudinal (52) de la structure de fondation (10).
